# EUROPÄISCHE PATENTSCHRIFT

(11) **EP 2 381 041 B1**
(45) Veröffentlichungstag und Bekanntmachung des Hinweises auf die Patenterteilung: **03.05.2017**
(21) Anmeldenummer: 11158170.8
(22) Anmeldetag: 15.03.2011
(51) Int. Cl.: E03C 1/232

(54) **Zu- und Überlaufarmatur für Badewannen**
Inlet and overflow fittings for bath tubs
Armature d'écoulement et de trop-plein pour baignoires

(30) Priorität: 20.04.2010 DE 202010005895 U
(43) Veröffentlichungstag der Anmeldung: 26.10.2011
(73) Patentinhaber: Viega Technology GmbH & Co. KG, 57439 Attendorn (DE)
(72) Erfinder: Hennes, Frank, 57413 Finnentrop (DE)
(74) Vertreter: Cohausz & Florack

(56) Entgegenhaltungen:
- EP-A1- 1 076 135
- EP-A2- 1 967 665
- DE-B3-102004 062 634
- DE-U1- 9 301 156

## Beschreibung

Die Erfindung betrifft eine Zu- und Überlaufarmatur für Badewannen mit einem an einer Durchgangsöffnung der Wannenwandung festlegbaren Überlaufkörper, der einen Überlaufkanal und einen Wasseranschluss aufweist, und mit einem mittels eines Drehgriffs betätigbaren Antriebsteil für ein Getriebeteil zum Öffnen und Schließen eines Ablaufventils der Badewanne, wobei der Überlaufkörper eine Lagerhülse für eine durch den Drehgriff betätigbare Mitnehmerwelle aufweist und zwischen dem Drehgriff und dem Überlaufkörper ein an der Lagerhülse festlegbares Zulaufelement angeordnet ist, wobei das Getriebeteil mit einem Bowdenzug versehen ist, dessen eines Ende in einer rohrförmigen Halterung des Überlaufkörpers aufgenommen ist, und wobei der Überlaufkanal und der Wasseranschluss Rohrachsen definieren.

Eine derartige Zu- und Überlaufarmaturen ist zum Beispiel in der DE 93 01 156 U1 dargestellt. Diese bekannte Zu- und Überlaufarmatur hat sich in der Praxis bestens bewährt. Sie setzt allerdings insbesondere wegen des Wasseranschlusses eine bestimmte Einbautiefe zwischen der Badewannerückseite und dem Wannenrand voraus. Es hat sich gezeigt, dass die bekannte Zu- und Überlaufarmatur gemäß der DE 93 01 156 U1 nicht an Badewannen montierbar ist, die einen relativ schmalen Wannenrand aufweisen. Ein schmaler Wannenrand wird jedoch mitunter aus Designgründen gewünscht.

Die EP 1 076 135 A1 offenbart eine Zu- und Überlaufarmatur für Badewannen, mit einem an einer Durchgangsöffnung der Wannenwandung festlegbaren Überlaufkörper, der einen Überlaufkanal und einen Wasseranschluss aufweist, wobei der Überlaufkanal und der Wasseranschluss eine spitz zulaufende Rohranordnung bilden, in welcher die Rohrachse des Überlaufkanals und die Rohrachse des Wasseranschlusses einen Winkel von weniger als 50° einschließen. Diese bekannte Zu- und Überlaufarmatur hat jedoch kein Getriebeteil zum Öffnen und Schließen eines Ablaufventils der Badewanne. Sie weist dementsprechend weder eine Lagerhülse für eine durch einen Drehgriff betätigbare Mitnehmerwelle noch einen Bowdenzug auf.

Die DE 10 2004 062 634 B3 offenbart eine Überlaufgarnitur für eine Sanitärwanne, in deren Wandung eine Überlauföffnung angeordnet ist, mit einem wannenaußenseitig an die Überlauföffnung angeschlossenen Ablaufgehäuse mit Wassersammelraum und Ablaufstutzen und mit einer der Überlauföffnung wanneninnenseitig zugeordneten und in den Wanneninnenraum vorstehenden Abdeckrosette. Die Überlaufgarnitur weist einen integrierten Wasserzulauf auf. Die Achse des Wasseranschlussstutzens und die Achse des Überlaufrohrstutzens schließen einen Winkel von ca. 90° ein.

Die EP 1 967 665 A2 offenbart eine Zu- und Überlaufarmatur für Badewannen mit einem an einer Durchgangsöffnung der Badewannenwand festlegbaren Überlaufkörper, der einen Überlaufrohrstutzen und einen Wasseranschlussstutzen aufweist. Die Achse des Überlaufrohrstutzens und die Achse des Wasseranschlussstutzens schließen einen Winkel von ca. 90° ein.

Der vorliegenden Erfindung liegt die Aufgabe zugrunde, eine Zu- und Überlaufarmatur der eingangs genannten Art zur Verfügung zu stellen, die bei standardmäßig hoher Zulaufleistung und zuverlässiger Überlaufleistung deutlich flacher als herkömmliche Zu- und Überlaufarmaturen ist, so dass sie für eine Montage an relativ schmalen Wannenrändern geeignet ist.

Diese Aufgabe wird durch eine Zu- und Überlaufarmatur mit den Merkmalen des Anspruchs 1 gelöst.

Die erfindungsgemäße Zu- und Überlaufarmatur ist dadurch gekennzeichnet, dass die Längsachse der dem Bowdenzug zugeordneten Halterung im Wesentlichen parallel zur Rohrachse des Wasseranschlusses verläuft, wobei die dem Drehgriff abgewandte Seite der Halterung des Bowdenzuges weder gegenüber der dem Drehgriff abgewandten Seite des Wasseranschlusses noch gegenüber der dem Drehgriff abgewandten Seite des Überlaufkanals vorsteht, wobei die genannten Seiten im Wesentlichen senkrecht zur Drehachse des Drehgriffes verlaufen, und dass der Überlaufkanal und der Wasseranschluss eine spitz zulaufende Rohranordnung bilden, in welcher die Rohrachse des Überlaufkanals und die Rohrachse des Wasseranschlusses einen Winkel von weniger als 50°, vorzugsweise weniger als 40° einschließen.

Durch die erfindungsgemäße Konstruktion ist es möglich, den Überlaufkörper im Bereich der Durchgangsöffnung der Wannenwandung erheblich flacher auszubilden. Denn erfindungsgemäß wird die Rohrachse des Wasseranschlusses schräg nach unten ausgerichtet, so dass die Verbindungsstelle einer zun Wasseranschluss führenden Wasserzulaufleitung relativ tief unterhalb der Wannendurchgangsöffnung liegt, wo die Einbautiefe aufgrund des üblicherweise schrägen Wandungsverlaufs der sich nach oben erweiternden Wanne deutlich größer ist als auf Höhe der Wannendurchgangsöffnung.

Eine vorteilhafte Ausgestaltung der erfindungsgemäßen Zu- und Überlaufarmatur besteht darin, dass der Wasseranschluss als Steckanschluss mit mindestens einem Feder- und/oder Rastelement ausgebildet ist. Diese Ausgestaltung ermöglicht eine relativ schmale Ausführung des Wasseranschlusses und vereinfacht zudem die Montage der Zu- und Überlaufarmatur.

Für eine flache Bautiefe des Überlaufkörpers sowie eine relativ geringe Aufbauhöhe der Zu- und Überlaufärmatur innerhalb der Badewanne ist es ferner günstig, wenn nach einer weiteren Ausgestaltung die die Mitnehmerwelle des Betätigungselements/Drehgriffs aufnehmende Lagerhülse mit einem Gewinde versehen ist, an welchem ein Befestigungselement angeschraubt ist, das eine von der Mitnehmerwelle durchdrungene Durchgangsöffnung sowie einen parallel zur Längsmittelachse der Lagerhülse verlaufenden Wasserzulaufkanal aufweist, wobei die Längsmittelachse des Wasserzulaufkanals außerhalb der Lagerhülse verläuft. Bei diester Ausgestaltung sind somit die Funktionsachsen für den Zulauf und die Befestigung der Armatur voneinander getrennt. Insbesondere benötigt die erfindungsgemäße Zu- und Überlaufarmatur keine separate Zulaufabdeckhaube, wodurch sich die Aufbauhöhe in der Badewanne verringert.

Für eine geringe Aufbauhöhe der Zu- und Überlaufarmatur ist es ferner günstig, wenn der Wasserzulaufkanal ein gegenüber seiner Längsmittelachse nach unten abgewinkeltes Wanneneinlaufstück aufweist, das eine ovale oder schlitzförmige Austrittsöffnung besitzt.

Des Weiteren ist es für eine einfache Montage der Zu- und Überlaufarmatur günstig, wenn der an dem Befestigungselement angeordnete Wasserzulaufkanal einen als Steckelement ausgebildeten Rohrabschnitt aufweist, der mit einem am Überlaufkörper ausgebildeten, mit dem Wasseranschluss kommunizierenden Anschlussstück lösbar und flüssigkeitsdicht verbunden ist.

Eine kompakte und relativ flache Ausführung des innerhalb der Badewanne anzuordnenden Teils der Zu- und Überlaufarmatur lässt sich insbesondere dann erzielen, wenn gemäß einer weiteren vorteilhaften Ausgestaltung das Befestigüngselement der Armatur einen Ringabschnitt aufweist, dessen Außendurchmesser größer als der Durchmesser der Durchgangsöffnung der Wannenwandung ist, und einen kleineren Ringabschnitt umfasst, dessen Außendurchmesser kleiner als der Durchmesser der Durchgangsöffnung der Wannenwandung ist, wobei die Ringabschnitte in voneinander beabstandeten Ebenen liegen und durch Querstege einstückig miteinander verbunden sind. Vorzugsweise ist dabei das Betätigungselement bzw. der Drehgriff als schalenförmiger Hohlkörper ausgebildet und der kleinere Ringabschnit des Befestigungselements innerhalb des Betätigungselements/Drehgriffs aufgenommen.

Weitere bevorzugte und vorteilhafte Ausgestaltungen der erfindungsgemäßen Zu- und Überlaufarmatur sind in den Unteransprüchen angegeben. Nachfolgend wird die Erfindung anhand einer ein Ausführungsbeispiel darstellenden Zeichnung näher erläutert. Es zeigen:
- Fig. 1: einen Abschnitt einer Badewanne mit einer erfindungsgemäßen Zu- und Überlaufarmatur;
- Fig. 2: eine perspektivische Darstellung der Zu- und Überlaufarmatur der Fig. 1 mit explosionsartig abgenommenem Drehgriff;
- Fig. 3: eine Seitenansicht des an einer geschnitten dargestellten Badewanne montierten Überlaufkörper der Zu- und Überlaufarmatur der Fig. 2;
- Fig. 4: eine Rückansicht des Überlaufkörpers der Zu- und Überlaufarmatur der Fig. 3 (ohne Badewanne);
- Fig. 5: eine perspektivische Darstellung des Überlaufkörpers der Zu- und Überlaufarmatur der Fig. 4 während der Montage bzw. Anordnung an einer Überlauföffnung einer Badewanne;
- Fig. 6: eine perspektivische Darstellung der Festlegung des Überlaufkörpers der Zu- und Überlaufarmatur der Fig. 5 an der Überlauföffnung einer Badewanne;
- Fig. 7: eine perspektivische Darstellung des Überlaufkörper der Zu- und Überlaufarmatur der Fig. 6 mit montiertem Drehgriff kurz vor dem Einstecken einer Wasserzulaufleitung in den Wasseranschluss des Überlaufkörpers; und
- Fig..8: eine perspektivische Darstellung des Überlaufkörper der Zu- und Überlaufarmatur der Fig. 7 mit am Wasseranschluss angeschlossener Wasserzulaufleitung.

Die dargestellte Badewannenzulauf- und -überlaufarmatur 1 umfasst einen Überlaufkörper (Überlaufkopf) 2, der hinter einer Badewanne 3 an einer Durchgangsöffnung 4 der Wannenwandung unter Verwendung eines Dichtringes 5 abgedichtet festgelegt wird. Der Überlaufkörper 2 weist einen Überlaufkanal 6, einen Wasseranschluss 7 und eine zylindrische Halterung 8 für einen Endabschnitt eines Bowdenzuges 9 zur Betätigung eines Ablaufventils (Bodenventils) 10 auf. Der Überlaufkanal 6 besitzt einen stutzenförmigen Anschlussabschnitt, auf den ein mit dem Ablauf der Badewanne 3 verbundenes Überlaufrohr 11 gesteckt werden kann. Das Überlaufrohr 11 ist bogenförmig ausgebildet, wobei ein im Wesentlichen vertikaler Rohrabschnitt 11.1 mittels einer Muffe 12 mit dem Überlaufkanal verbunden ist. In dem Überlaufkanal 6 ist ein gewellter, flexibler Rohrabschnitt 6.1 integriert, der eine Längen- und/oder Winkelanpassung des Überlaufkanals 6 gestattet. Der im Wesentlichen horizontal bzw. mit leichtem Gefälle verlaufende Rohrabschnitt 11.2 des Überlaufrohres 11 ist in einen Anschlussstutzen 13 des das Ablaufventil 10 umfassende Ablaufgehäuses 14 eingesteckt und mittels einer Überwurfmutter 15 wasserdicht mit dem Anschlussstutzen 13 verbunden.

Die Überlaufarmatur 1 enthält ferner ein Antriebsteil für ein Getriebeteil zum Öffnen und Schließen des Ablaufventils 10 der Badewanne, das mittels eines Drehgriffs (Drehrosette) 16 betätigt werden kann. Der Überlaufkörper 2 weist eine Lagerhülse (hohlzylindrische Halterung) 17 auf, deren Öffnung der Wannendurchgangsöffnung 4 zugewandt ist (vgl. Fig. 6). In der kreiszylindrischen Lagerhülse 17 ist ein Ritzel (nicht gezeigt) gelagert, das einerseits mit dem Bowdenzug 9 und andererseits mit einer am Drehgriff 16 drehstarr befestigten Mitnehmerwelle 18 gekoppelt wird. Über den Bowdenzug 9 wird eine Drehbewegung des Drehgriffs 16 auf einen das Ablaufventil 10 betätigenden Hebe- und Senkmechanismus übertragen. Die Lagerhülse 17 endet an oder nahe der Innenfläche der Wanne 3 bzw. in oder nahe der Ebene des den Dichtring 5 tragenden, flanschförmigen Abschnitts 19 des Überlaufkörpers 2.

Zwischen dem Drehgriff 16 und dem Überlaufkörper 2 ist ein an der Lagerhülse 17 festlegbares Zulauf- und Befestigungselement 20 angeordnet. Das Zulauf- und Befestigungselement 20 ist mit dem Überlaufkörper 2 lösbar verbunden und erstreckt sich durch die Durchgangsöffnung 4 in die Badewanne 2.

Der Überlaufkanal 6 und der Wasseranschluss 7 des Überlaufkörpers 2 bilden eine spitz zulaufende Rohranordnung. Die Rohrachsen des Überlaufkanals 6 und des Wasseranschlusses 7 sind zueinander so ausgerichtet, dass sich eine im Wesentlichen V-förmige oder y-förmige Rohranordnung ergibt (vgl. Fig. 4). Die Rohrachse des Überlaufkanal 6 und die Rohrachse des Wasseranschlusses 7 schließen einen Winkel α von vorzugsweise weniger als 45° ein. In dem dargestellten Ausführungsbeispiel liegt der Winkel α in einem Bereich von ca. 34° bis 36° (vgl. insbesondere Fig. 4).

Die zylindrische Halterung 8 zum Anschluss des oberen Endes des Bowdenzuges 9 ist oberhalb des Wasseranschlusses 7 angeordnet. Die Längsachse der Halterung 8 verläuft dabei im Wesentlichen parallel zur Rohrachse des Wasseranschlusses 7.

Die Rohrachse des Überlaufkanals 6 wird bzw. ist üblicherweise im Wesentlichen vertikal ausgerichtet, so dass der Wasseranschluss 7 sowie die zylindrische Bowdenzughalterung 8 schräg nach unten verlaufen.

Der Wasseranschluss 7 ist als Steckanschluss ausgebildet und mit mindestens einem Feder- und/oder Rastelement 21 zur Verrastung eines an der Wasserzulaufleitung 22 mittels einer Rohrverschraubung flüssigkeitsdicht montierten Steckverbinders 23 versehen. Der Steckverbinder 23 weist einen zylindrischen Mantelabschnitt 24 auf, an dem ein Bund 25 ausgebildet ist. Der zylindrische Abschnitt des Wasseranschlusses 7 ist mit Durchbrechungen 26 versehen, in die das Federelement 21 eingesetzt ist. Das Federelement 21 ist im Wesentlichen U-förmig ausgebildet. Die beiden Schenkel des Federelements 21 weisen bogenförmige Abschnitte 27 auf, die den kreiszylindrischen Mantelabschnitt 24 des Steckverbinders 23. im eingesteckten Zustand des Steckverbinders umgreifen und von dem Bund 25 hintergriffen werden. Am Ende des Steckverbinders 23 sind Ringnuten 28 vorhanden, in die Dichtringe (nicht gezeigt) eingesetzt sind, die gegen Dichtflächen im Inneren des Wasseranschlusses 7 gepresst werden. Im eingesteckten Zustand ist der Bund 25 des Steckverbinders 23 gegen die Kanten der bogenförmigen Federschenkel 27 gespannt. Der Steckverbinder 23 wird so durch das Federelement 21 unlösbar gesichert. Ein Verdrehen der Verschraubung 29 relativ zum Überlaufkörper 2 bleibt jedoch im eingesteckten Zustand des Steckverbinders 23 möglich.

In der Zeichnung ist zu erkennen, dass die dem Drehgriff 16 abgewandte Seite der Bowdenzughalterung 8 weder gegenüber der dem Drehgriff 16 abgewandten Seite des Wasseranschlusses 7 noch gegenüber der dem Drehgriff 16 abgewandten Seite des Überlaufkanals 6 vorsteht, wobei die genannten Seiten im Wesentlichen senkrecht zur Drehachse des Drehgriffs 16 verlaufen (vgl. insbesondere Figuren 3 und 4).

Die Zu- und Überlaufarmatur 1 wird mittels des Befestigungselements 20 an der Durchgangsöffnung 4 der Wannenwandung festgelegt. Die die Mitnehmerwelle 18 aufnehmende Lagerhülse 17 ist hierzu mit einem Innengewinde 30 versehen, an welchem das Befestigungselement 20 mittels einer einen radialen Vorsprung oder Flansch 31 aufweisenden Hohlschraube 32 angeschraubt wird. Das Befestigungselement 20 sowie die Hohlschraube 32 weisen eine von der Mitnehmerwelle 18 durchdrungene Durchgangsöffnung 33 sowie einen parallel zur Längsmittelachse der Lagerhülse 17 verlaufenden Wasserzulaufkanal 34 auf. Der Wasserzulaufkanal 34 verläuft neben, vorzugsweise unterhalb der Lagerhülse 17. Die Längsmittelachse des Wasserzulaufkanals 34 und die Längsmittelsachse der Lagerhülse 17 sind somit voneinander getrennt. Der Abstand der beiden Achsen voneinander ist größer als die Summe aus dem Innendurchmesser der zylindrischen Lagerhülse 17 und dem Innendurchmesser des Wasserzulaufkanals 34.

Das Befestigungselement 20 ist flanschartig ausgebildet. Es weist einen Ringabschnitt 35 auf, dessen Außendurchmesser größer als der Durchmesser der Durchgangsöffnung 4 der Wanne 3 ist. Es umfasst ferner einen kleineren Ringabschnitt 36, dessen Außendurchmesser kleiner als der Durchmesser der Wannendurchgangsöffnung 4 ist. Die Ringabschnitte 35, 36 sind koaxial angeordnet, liegen in voneinander beabstandeten Ebenen und sind durch Querstege 37 einstückig miteinander verbunden. Der Innendurchmesser des kleineren Ringabschnitts 36 ist geringfügig größer als der Durchmesser des Außengewindes der Hohlschraube 32, so dass der radialer Vorsprung bzw. Flansch 31 der Hohlschraube 32 an dem Ringabschnitt 36 zur Anlage kommt und das Befestigungselement 20 gegen die Wannenwandung spannt (vgl. Fig. 6).

Der an dem Befestigungselement 20 angeformte Wasserzulaufkanal 34 weist einen als Steckelement ausgebildeten Rohrabschnitt 38 auf. Das Ende des Rohrabschnitts 38 ist außen mit einer Ringnut 39 versehen, in die ein Dichtring (nicht gezeigt) eingesetzt wird. Der Wasserzulaufkanal 34 bzw. der Rohrabschnitt 38 wird in ein am Überlaufkörper 2 ausgebildetes, mit dem Wasseranschluss kommunizierendes Anschlussstück 40 eingesteckt und ist mit diesem lösbar und aufgrund des Dichtrings flüssigkeitsdicht verbunden. Der Wasserzulaufkanal 34 weist ferner ein gegenüber seiner-. Längsmittelachse nach unten abgewinkeltes Wanneneinlaufstück 41 auf, das eine ovale oder schlitzförmige Austrittsöffnung besitzt. An dem Wanneneinlaufstück 41 ist einer der die Ringabschnitte 35, 35 verbindenden Querstege 37 angeformt.

Der Drehgriff 16 ist als schalenförmiger Hohlkörper ausgebildet, so dass der kleinere Ringabschnitt 36 des Befestigungselements 20 innerhalb des Drehgriffs 16 aufgenommen wird.

Die Figuren 5 bis 8 veranschaulichen mehrere Schritte zur Montage der erfindungsgemäßen Zu- und Überlaufarmatur 1. In einem ersten Schritt (Fig. 5) wird der Überlaufkörper 2 mit dem Dichtring 5 in den vom Wannenaußenrand 3.1 und Wanneninnenrand 3.2 begrenzten Zwischenraum Z geschoben (vgl. Fig. 3). In einem nachfolgenden bzw. zweiten Schritt (Fig. 6) wird der Überlaufkörper 2 mittels des Befestigungselements (Befestigungsflansches) 20 und der Hohlschraube 32 an der Wannendurchgangsöffnung 4 festgelegt. Im nachfolgenden bzw. dritten Schritt wird die als Keilwelle ausgebildete Mitnehmerwelle 18 des Drehgriffs (Drehrosette) 16 durch die Hohlschraube 32 in das in der Lagerhülse 17 gelagerte Ritzel gesteckt (vgl. Fig. 6). Die Hohlschraube 32 ist mit einem Federelement (z.B. Federring) 42 versehen, welches die Mitnehmerwelle 18 und damit den Drehgriff 16 gegen eine axiale Verlagerung sichert. Ferner wird die Wasserzulaufleitung 22 außerhalb des vom Wannenaußenrand 3.1 und Wanneninnenrand 3.2 begrenzten Zwischenraums Z mit dem Steckverbinder 23 verschraubt (vgl. Fig. 7). Im vierten Schritt wird schließlich die Wasserzulaufleitung 22 mit dem daran angeschraubten Steckverbinder 23 in den als Steckanschluss ausgebildeten Wasseranschluss 7 des Überlaufkörpers 2 eingesteckt (vgl. Figuren 7 und 8). Durch den steckbaren Wasseranschluss 7 wird die Montage auch in engen Zwischenräumen Z wesentlich erleichtert.

Das Ausführungsbeispiel veranschaulicht, dass die erfindungsgemäße Zu- und Überlaufarmatur 1 einen deutlich reduzierten Platzbedarf hat, und dies sowohl hinter der Wanne als auch in der Wanne. Die Endmontage der Zu- und Überlaufarmatur 1 ist insbesondere aufgrund des steckbaren Wasseranschlusses 7 gegenüber herkömmlichen Zu- und Überlaufarmaturen vereinfacht.

Die Ausführung der Erfindung ist nicht auf das vorstehend beschriebene Ausführungsbeispiel beschränkt. Vielmehr sind zahlreiche Varianten möglich, die auch bei grundsätzlich abweichender Gestaltung von dem in den beiliegenden Ansprüchen angegebenen Erfindungsgedanken Gebrauch machen.

## Patentansprüche

1. Zu- und Überlaufarmatur (1) für Badewannen mit einem an einer Durchgangsöffnung der Wannenwandung festlegbaren Überlaufkörper (2), der einen Überlaufkanal (6) und einen Wasseranschluss (7) aufweist, und mit einem mittels eines Drehgriff (16) betätigbaren Antriebsteil für ein Getriebeteil zum Öffnen und Schließen eines Ablaufventils (10) der Badewanne (3), wobei der Überlaufkörper eine Lagerhülse (17) für eine durch den Drehgriff betätigbare Mitnehmerwelle (18) aufweist und zwischen dem Drehgriff und dem Überlaufkörper (2) ein an der Lagerhülse festlegbares Zulaufelement (20) angeordnet ist, wobei das Getriebeteil mit einem Bowdenzug (9) versehen ist, dessen eines Ende in einer rohrförmigen Halterung (8) des Überlaufkörpers aufgenommen ist, und wobei der Überlaufkanal (6) und der Wasseranschluss (7) Rohrachsen definieren, **dadurch gekennzeichnet, dass** die Längsachse der dem Bowdenzug (9) zugeordneten Halterung (8) im Wesentlichen parallel zur Rohrachse des Wasseranschlusses (7) verläuft, wobei die dem Drehgriff (16) abgewandte Seite der Halterung (8) des Bowdenzuges weder gegenüber der dem Drehgriff abgewandten Seite des Wasseranschlusses (7) noch gegenüber der dem Drehgriff abgewandten Seite des Überlaufkanals (6) vorsteht, wobei die genannten Seiten im Wesentlichen senkrecht zur Drehachse des Drehgriffes (16) verlaufen, und dass der Überlaufkanal (6) und der Wasseranschluss (7) eine spitz zulaufende Rohranordnung bilden, in welcher die Rohrachse des Überlaufkanals (6) und die Rohrachse des Wasseranschlusses (7) einen Winkel (α) von weniger als 50°, vorzugsweise weniger als 40° einschließen.

2. Zu- und Überlaufarmatur nach Anspruch 1, **dadurch gekennzeichnet, dass** der Wasseranschluss (7) als Steckanschluss mit mindestens einem Feder- und/oder Rastelement (21) ausgebildet ist.

3. Zu- und Überlaufarmatur nach Anspruch 1 oder 2, **dadurch gekennzeichnet, dass** die die Mitnehmerwelle (18) aufnehmende Lagerhülse (17) mit einem Gewinde (30) versehen ist, an welchem ein Befestigungselement (20) angeschraubt ist, das eine von der Mitnehmerwelle (18) durchdrungene Durchgangsöffnung sowie einen parallel zur Längsmittelachse der Lagerhülse verlaufenden Wasserzulaufkanal (34) aufweist, wobei die Längsmittelachse des Wasserzulaufkanals (34) außerhalb der Lagerhülse (17) verläuft.

4. Zu- und Überlaufarmatur nach Anspruch 3, **dadurch gekennzeichnet, dass** die Lagerhülse (17) mit einem Innengewinde (30) versehen ist, an welchem das Befestigungselement (20) mittels einer einen Bund oder radialen Vorsprung (31) aufweisenden Hohlschraube (32) angeschraubt ist.

5. Zu- und Überlaufarmatur nach Anspruch 3 oder 4, **dadurch gekennzeichnet, dass** das Befestigungselement (20) einen Ringabschnitt (35) aufweist, dessen Außendurchmesser größer als der Durchmesser der Durchgangsöffnung (4) der Wannenwandung ist, und einen kleineren Ringabschnitt (36) umfasst, dessen Außendurchmesser kleiner als der Durchmesser der Durchgangsöffnung (4) der Wannenwandung ist, wobei die Ringabschnitte (35, 36) in voneinander beabstandeten Ebenen liegen und durch Querstege (37) einstückig miteinander verbunden sind.

6. Zu- und Überlaufarmatur nach Anspruch 5, **dadurch gekennzeichnet, dass** das Betätigungselement (16) als schalenförmiger Hohlkörper ausgebildet ist, wobei der kleinere Ringabschnitt (36) des Befestigungselements (20) innerhalb des Betätigungselements (16) aufgenommen ist.

7. Zu- und Überlaufarmatur nach einem der Ansprüche 3 bis 6, **dadurch gekennzeichnet, dass** der an dem Befestigungelement (20) angeordnete Wasserzulaufkanal (34) einen als Steckelement ausgebildeten Rohrabschnitt (38) aufweist, der mit einem am Überlaufkörper (2) ausgebildeten, mit dem Wasseranschluss (7) kommunizierenden Anschlussstück (40) lösbar und flüssigkeitsdicht verbunden ist.

8. Zu- und Überlaufarmatur nach einem der Ansprüche 3 bis 7, **dadurch gekennzeichnet, dass** der Wasserzulaufkanal (34) ein gegenüber seiner Längsmittelachse nach unten abgewinkeltes Wanneneinlaufstück (41) aufweist, das eine ovale oder schlitzförmige Austrittsöffnung besitzt.

## Claims

1. Inlet and overflow fitting (1) for bathtubs, comprising an overflow body (2) that can be fixed to a through-hole in the wall of the bathtub and comprises an overflow duct (6) and a water supply (7), and comprising a drive part for a transmission part that can be operated by means of a rotary handle (16) in order to open and close a drain valve (10) of the bathtub (3), the overflow body comprising a bearing sleeve (17) for a drive shaft (18) that can be operated by means of the rotary handle, and an inflow element (20) that can be fixed to the bearing sleeve being arranged between the rotary handle and the overflow body (2), the transmission part being provided with a Bowden cable (9), one end of which is received in a tubular holder (8) of the overflow body, and the overflow duct (6) and the water supply (7) defining pipe axes, **characterised in that** the longitudinal axis of the holder (8) associated with the Bowden cable (9) extends substantially in parallel with the tube axis of the water supply (7), the side of the holder (8) for the Bowden cable facing away from the rotary handle (16) projecting neither with respect to the side of the water supply (7) facing away from the rotary handle nor with respect to the side of the overflow duct (6) facing away from the rotary handle, said sides extending substantially perpendicularly to the axis of rotation of the rotary handle (16), and **in that** the overflow duct (6) and the water supply (7) form a tapered pipe arrangement, in which the pipe axis of the overflow duct (6) and the pipe axis of the water supply (7) form an angle (α) of less than 50°, preferably less than 40°.

2. Inlet and overflow fitting according to claim 1, **characterised in that** the water supply (7) is formed as a plug-in connection having at least one spring element and/or latching element (21).

3. Inlet and overflow fitting according to either claim 1 or claim 2, **characterised in that** the bearing sleeve (17) receiving the drive shaft (18) is provided with a thread (30), on which a fastening element (20) is screwed, which comprises a through-hole through which the drive shaft (18) passes and a water inflow channel (34) which extends in parallel with the central longitudinal axis of the bearing sleeve, the central longitudinal axis of the water inflow channel (34) extending outside the bearing sleeve (17).

4. Inlet and overflow fitting according to claim 3, **characterised in that** the bearing sleeve (17) is provided with an internal thread (30), on which the fastening element (20) is screwed using a banjo bolt (32) having a collar or a radial projection (31).

5. Inlet and overflow fitting according to either claim 3 or claim 4, **characterised in that** the fastening element (20) comprises an annular portion (35), the external diameter of which is greater than the diameter of the through-hole (4) in the wall of the tub, and comprises a smaller annular portion (36), the external diameter of which is smaller than the diameter of the through-hole (4) in the wall of the tub, the annular portions (35, 36) lying in planes that are spaced apart from one another and being integrally interconnected by transverse bars (37).

6. Inlet and overflow fitting according to claim 5, **characterised in that** the operating element (16) is formed as a shell-shaped hollow body, the smaller annular portion (36) of the fastening element (20) being received inside the operating element (16).

7. Inlet and overflow fitting according to any of claims 3 to 6, **characterised in that** the water inflow channel (34) arranged on the fastening element (20) comprises a pipe portion (38) that is formed as a plug element and is connected in a releasable and fluid-tight manner to a connector (40) that is formed on the overflow body (2) and communicates with the water supply (7).

8. Inlet and overflow fitting according to any of claims 3 to 7, **characterised in that** the water inflow channel (34) comprises a tub tap piece (41) that is bent downwards with respect to the central longitudinal axis thereof and comprises an oval or slot-shaped outlet hole.

## Revendications

1. Robinetterie d'alimentation et de trop-plein (1) pour des baignoires, comprenant un corps de trop-plein (2) pouvant être fixé sur une ouverture de passage de la paroi de baignoire, corps de trop-plein qui présente un conduit de trop-plein (6) et une arrivée d'eau (7), et comprenant une partie d'entraînement pouvant être actionnée au moyen d'une poignée tournante (16), ladite partie d'entraînement étant prévue pour une partie de commande servant à l'ouverture et à la fermeture d'une valve d'évacuation (10) de la baignoire (3), où le corps de trop-plein présente une douille de palier (17) pour un arbre d'entraînement (18) pouvant être actionné par la poignée tournante, et un élément d'alimentation (20) pouvant être fixé sur la douille de palier est disposé entre la poignée tournante et le corps de trop-plein (2), où la partie de commande est dotée d'un câble souple Bowden (9) dont une extrémité est logée dans une fixation (8), de forme tubulaire, du corps de trop-plein, et où le conduit de trop-plein (6) et l'arrivée d'eau (7) définissent des axes tubulaires,
**caractérisée en ce que** l'axe longitudinal de la fixation (8) associée au câble souple Bowden (9) s'étend pratiquement de façon parallèle à l'axe tubulaire de l'arrivée d'eau (7), où le côté de la fixation (8) du câble souple Bowden, placé à l'opposé de la poignée tournante (16), ne fait saillie ni par rapport au côté de l'arrivée d'eau (7), placé à l'opposé de la poignée tournante, ni par rapport au côté du conduit de trop-plein (6), placé à l'opposé de la poignée tournante, où lesdits côtés s'étendent pratiquement de façon perpendiculaire à l'axe de rotation de la poignée tournante (16), et **en ce que** le conduit de trop-plein (6) et l'arrivée d'eau (7) forment un agencement tubulaire se terminant en pointe, agencement tubulaire dans lequel l'axe tubulaire du conduit de trop-plein (6) et l'axe tubulaire de l'arrivée d'eau (7) forment un angle (α) de moins de 50°, de préférence de moins de 40°.

2. Robinetterie d'alimentation et de trop-plein selon la revendication 1, **caractérisée en ce que** l'arrivée d'eau (7) est configurée comme un raccord emboîtable comprenant au moins un élément faisant ressort et/ou encliquetable (21).

3. Robinetterie d'alimentation et de trop-plein selon la revendication 1 ou 2, **caractérisée en ce que** la douille de palier (17) logeant l'arbre d'entraînement (18) est dotée d'un filetage (30) sur lequel est vissé un élément de fixation (20) qui présente une ouverture de passage traversée par l'arbre d'entraînement (18), ainsi qu'un conduit d'arrivée d'eau (34) s'étendant parallèlement à l'axe médian longitudinal de la douille de palier, où l'axe médian longitudinal du conduit d'arrivée d'eau (34) s'étend à l'extérieur de la douille de palier (17).

4. Robinetterie d'alimentation et de trop-plein selon la revendication 3, **caractérisée en ce que** la douille de palier (17) est dotée d'un filetage intérieur (30) sur lequel est vissé l'élément de fixation (20) au moyen d'une vis creuse (32) présentant une partie formant une collerette ou une saillie radiale (31).

5. Robinetterie d'alimentation et de trop-plein selon la revendication 3 ou 4, **caractérisée en ce que** l'élément de fixation (20) présente une partie annulaire (35) dont le diamètre extérieur est plus grand que le diamètre de l'ouverture de passage (4) de la paroi de baignoire, et ledit élément de fixation comprend une partie annulaire (36) plus petite dont le diamètre extérieur est plus petit que le diamètre de l'ouverture de passage (4) de la paroi de baignoire, où les parties annulaires (35, 36) se situent dans des plans espacés l'un de l'autre et sont assemblées l'une à l'autre, en formant une seule et même pièce, grâce à des barrettes
transversales (37).

6. Robinetterie d'alimentation et de trop-plein selon la revendication 5, **caractérisée en ce que** l'élément d'actionnement (16) est configuré comme un corps creux en forme de coque, où la partie annulaire (36) de l'élément de fixation (20), qui est plus petite, est logée à l'intérieur de l'élément
d'actionnement (16).

7. Robinetterie d'alimentation et de trop-plein selon l'une quelconque des revendications 3 à 6, **caractérisée en ce que** le conduit d'arrivée d'eau (34) disposé sur l'élément de fixation (20) présente une partie tubulaire (38) configurée comme un élément enfichable, laquelle partie tubulaire est assemblée de manière détachable et en étant étanche au liquide, avec une pièce de raccordement (40) configurée sur le corps de trop-plein (2) et communiquant avec l'arrivée d'eau (7).

8. Robinetterie d'alimentation et de trop-plein selon l'une quelconque des revendications 3 à 7, **caractérisée en ce que** le conduit d'arrivée d'eau (34) présente une pièce formant un bec déverseur de baignoire (41) coudé vers le bas par rapport à son axe médian longitudinal, lequel bec déverseur de baignoire comprend une ouverture de sortie ovale ou en forme de fente.
